# EUROPÄISCHE PATENTSCHRIFT

(11) **EP 0 371 184 B1**
(45) Veröffentlichungstag und Bekanntmachung des Hinweises auf die Patenterteilung: **20.01.1993**
(21) Anmeldenummer: 88890297.0
(22) Anmeldetag: 30.11.1988
(51) Int. Cl.: A47C 27/12

(54) **Matratze**
Mattress
Matelas

(43) Veröffentlichungstag der Anmeldung: 06.06.1990
(73) Patentinhaber: GRÜNE ERDE GESELLSCHAFT m.b.H., A-4644 Scharnstein (AT)
(72) Erfinder: Kammerhofer, Karl Mag., A-4644 Scharnstein (AT)
(74) Vertreter: Hübscher, Helmut, Dipl.-Ing.

(56) Entgegenhaltungen:
- EP-A- 0 234 209
- CH-A- 336 690
- DE-B- 1 056 918
- GB-A- 2 184 009
- US-A- 4 139 920
- US-A- 4 606 087
- US-A- 4 607 403

## Beschreibung

Die Erfindung bezieht sich auf eine Matratze mit einem in Kammern unterteilten, eine Füllung aus natürlichen, rieselfreudigen Materialien aufnehmenden Hüllsack.

Naturmatratzen, die ausschließlich aus natürlichen Materialien hergestellt sind, führen zu einem angenehmen Schlafklima, doch ist die Matratzenfüllung, meist Stroh od. dgl., nicht sehr elastisch, es kommt zu Kuhlenbildungen und schon nach verhältnismäßig kurzem Gebrauch werden die Matratzen fest und unnachgiebig. Daran ändert auch nichts eine Korkfüllung für die in Kammern abgesteppte Matratze, wie sie aus der GB-A-119 442 hervorgeht. Da diese Korkstückchen recht gut aneinanderhaften, ergeben diese Korkmatratzen eine ziemlich harte, unbewegliche Auflage und müssen, um eine gewisse Bequemlichkeit zu bieten, aufwendig mit Korkstückchen bestimmter Größenunterschiede gefüllt werden. Abgesehen davon gibt es gemäß der GB-A 2 184 009, von der im Oberbegriff des Anspruchs 1 ausgegangen worden ist, auch schon Polster und Kissen mit einer Füllung aus natürlichen und rieselfreudigen Materialien, wie Holzkügelchen, aber auch Bohnen od. dgl., doch handelt es sich dabei nur um kleinere Kopfunterlagen, die keine Kammern bilden und sich nicht zur angenehmen Abstützung des ganzen Körpers eignen.

Matratzen mit Kautschuk- oder Schaumstoffüllungen, Federkernen u. dgl. sind wiederum dauerelastisch und langlebig, sie sind aber wegen der künstlichen Herkunft ihrer Bestandteile für viele mit unerwünschten chemischen und physikalischen Begleiterscheinungen verbunden.

Der Erfindung liegt daher die Aufgabe zugrunde, diese Mängel zu beseitigen und eine Matratze der eingangs geschilderten Art zu schaffen, die eine reine Naturmatratze ist und sich dennoch durch ihre dauerelastischen Eigenschaften und den erreichbaren Liegekomfort auszeichnet.

Die Erfindung löst diese Aufgabe dadurch, daß der mit Spelze, Körnern u. dgl. gefüllte Hüllsack als Kern und eine Vliesschicht aus Leinen-Kämmlingen als Kernabdeckung in einen Bezug aus einem Leinengewebe od. dgl. eingearbeitet sind, wobei zur gegenseitigen Halterung vorgesehene Steppnähte, Abknüpfungen u. dgl. durch die Trennähte der Sackkammern verlaufen. Dinkelspelze oder andere Kornspelze , Reiskörner oder andere Getreidekörner eignen sich besonders gut als Kammerfüllung, da sie einerseits organische, durch ihre Kapillarwirkung hygroskopische Materialien sind, die das angestrebte Schlafklima vermitteln, und anderseits durch ihre Rieselfreudigkeit und ihre Fassung in Kammern den gesuchten Elastizitätseffekt herbeiführen. Die rieselfreudige Füllung der Kammern weicht bei Gewichtsbelastung aus und schmiegt sich der Körperform an, ein Entlasten bringt sie aber wieder in die ursprüngliche Lage zurück, so daß es keine Gefahr einer Verfestigung, Kuhlenbildung od. dgl. gibt. Es entsteht eine Naturmatratze optimaler Liegeeigenschaften, die den ruhenden Körper weich, nachgiebig und doch elastisch abstützt. Aus reinen Naturprodukten wird eine Kernmatratze mit dauerhaftem Aufbau erzielt, wozu die Steppnähte od. dgl. beitragen können, ohne wegen ihres Verlaufes durch die Kammer-Trennähte die Körnerbewegung in den Kammern zu beeinträchtigen. Die Matratzeneigenschaften bleiben langfristig erhalten und jederzeit ist durch ein Schütteln der Matratze eine volle Zustandserneuerung möglich.

Gemäß einer besonders vorteilhaften Ausgestaltung der Erfindung weist der Hüllsack in an sich bekannter Weise längsverlaufende Kammern auf, die im Querschnitt eine maximale Breite von etwa 20 bis 30 cm und eine maximale Höhe von etwa 3 bis 10 cm besitzen. Versuche haben gezeigt, daß Längskammern dieser Dimensionierung zu bestem Liegekomfort führen, da diese Kammern ideale Voraussetzungen für die Körnerbewegung beim Ausweichen und Rückgehen mit sich bringen und die Reibungsverhältnisse an den Wandflächen eine Kuhlenbildung verhindern.

In der Zeichnung ist eine erfindungsgemäße Matratze an Hand eines teilgeschnittenen Schaubildes näher veranschaulicht.

Als Kern einer Matratze 1 gibt es einen Hüllsack 2, der Längskammern 2a bildet und kammerweise mit Spelze, Körnern u. dgl. rieselfreudigem natürlichem Material 3 gefüllt ist. Die Längskammern 2a besitzen einen im wesentlichen ovalen Querschnitt mit einer größten Breite von etwa 25 cm und einer größten Höhe von etwa 10 cm. Als Kernabdeckung dient eine Vliesschicht 4 aus Leinen-Kämmlingen und Hüllsack 2 und Vliesschicht 4 sind zusammen in einen Bezug 5 aus Leinengewebe eingearbeitet. Abknüpfungen 6 verlaufen durch die Trennähte 7 der Längskammern 2a und sichern den Matratzenaufbau, ohne die Längskammern 2a zu durchqueren.

Es entsteht eine reine Naturmatratze mit besten Liegeeigenschaften, da das rieselfreudige Material 3 in den Kammern 2a bei Belastung nachgibt, bei Entlastung aber wieder in die Ausgangslage zurückgeht, so daß eine dauerelastische Matratze 1 mit einer weichen, anpassungsfähigen Stützwirkung zustandekommt.

## Patentansprüche

1. Matratze (1) mit einem in Kammern (2a) unterteilten, eine Füllung aus natürlichen, rieselfreudigen Materialien (3) aufnehmenden Hüllsack (2), dadurch gekennzeichnet, daß der mit Spelze, Körnern u. dgl. gefüllte Hüllsack (2) als Kern und eine Vliesschicht (4) aus Leinen-Kämmlingen als Kernabdeckung in einen Bezug (5) aus einem Leinengewebe od. dgl. eingearbeitet sind, wobei zur gegenseitigen Halterung vorgesehene Steppnähte, Abknüpfungen (6) u. dgl. durch die Trennähte (7) der Sackkammern (2a) verlaufen.

2. Matratze nach Anspruch 1, dadurch gekennzeichnet, daß der Hüllsack (2) in an sich bekannter Weise längsverlaufende Kammern (2a) aufweist, die im Querschnitt eine maximale Breite von etwa 20 bis 30 cm und eine maximale Höhe von etwa 3 bis 10 cm besitzen.

## Claims

1. A mattress (1) comprising a sheathing sack (2), which is subdivided into compartments (2a) and receives a packing of freely flowing, natural materials (3), characterized in that the sheathing sack (2) serving as a core and filled with husks, grains and the like and a non-woven fabric layer (4) serving as a core cover and consisting of linen comber waste are contained in a covering (5) made of a linen woven fabric or the like and quilting seams and button-tying threads (6) and the like extend through the seams (7) by which the compartments (2a) of the sack are separated.

2. A mattress according to claim 1, characterized in that the sheathing sack (2) in a manner known per se contains longitudinally extending compartments (2a), which have in cross-section a maximum width of about 20 to 30 cm and a maximum height of about 3 to 10 cm.

## Revendications

1. Matelas (1) comprenant un sac enveloppe (2), subdivisé en chambres (2a), et qui renferme un remplissage de matières naturelles (3) boulantes,
caractérisé en ce que le sac enveloppe (2) rempli de balle de céréales, de grains ou équivalents, et constituant l'âme du matelas, ainsi qu'une couche (4) de nappe de fibres composée de bourre de peignage de lin, constituant un recouvrement de l'âme, sont enfermés dans une toile (5) faite d'un tissu de lin ou équivalent, des piqûres, fils noués (6) ou équivalents, qui servent à maintenir les éléments du matelas ensemble, traversant les coutures (7) de séparation des chambres (2a) du sac.

2. Matelas selon la revendication 1,
caractérisé en ce que le sac enveloppe (2) présente, d'une façon connue, des chambres (2a) s'étendant selon la longueur, qui possèdent en section transversale une largeur maximale d'environ 20 à 30 cm et une hauteur maximale d'environ 3 à 10 cm.
